# EUROPÄISCHE PATENTSCHRIFT

(11) **EP 2 597 209 B1**
(45) Veröffentlichungstag und Bekanntmachung des Hinweises auf die Patenterteilung: **16.03.2016**
(21) Anmeldenummer: 11190345.6
(22) Anmeldetag: 23.11.2011
(51) Int. Cl.: E02F 9/22, F15B 11/00

(54) **Elektronisch-hydraulisches Hubwerksregelsystem**
Electronic-hydraulic hoisting gear regulation system
Système de réglage d'un dispositif de levage hydro-électronique

(43) Veröffentlichungstag der Anmeldung: 29.05.2013
(73) Patentinhaber: HAWE Hydraulik SE, 81673 München (DE)
(72) Erfinder: Macit, Recep, 81673 München (DE); Ascherl, Martin, 82140 Olching (DE)
(74) Vertreter: Grünecker Patent- und Rechtsanwälte PartG mbB

(56) Entgegenhaltungen:
- DE-A1-102005 005 314
- DE-U1- 20 317 749
- US-A1- 2004 188 113
- US-A1- 2009 050 222
- US-B1- 6 397 655

## Beschreibung

Die Erfindung betrifft ein elektronisch-hydraulisches Hubwerksregelsystem gemäß Oberbegriff des Patentanspruchs 1.

Bei dem aus EP 2 031 256 A bekannten Hubwerksregelsystem ist ein Vierstellungs-Vierwege-Schieberventil mit zwei Proportionalmagneten und zwei Druckvorsteuerungen vorgesehen, dem zwecks Lastdruckunabhängigkeit pumpenseitig eine Zulaufregler-Druckwaage und auf der Seite des Hubwerks-Hubzylinders eine Heben-Druckwaage und eine Senken-Druckwaage zugeordnet sind. Im Falle eines einfach wirkenden Hubzylinders ist dessen Hebenseite ein durch einen Proportionalmagneten steuerbares Druckbegrenzungsventil zum Rücklauf zugeordnet. Neben multiplen EHR-Funktionen ist eine Schwimmstellungsfunktion für den Hubzylinder in einer der dafür vorgesehenen vier Steuerstellungen des 4/4-Schieber-Druckregelventils einstellbar. Für einen einfach wirkenden Hubzylinder ist hierbei der bauliche Aufwand insbesondere mit dem leckagebehafteten Vierstellungs-Schieberventil enorm.

Weiterer Stand der Technik zu elektronisch-hydraulischen Hubwerksregelsystemen ist zu finden in DE 10 2005 005 314 A und einem bereits im September 1999 veröffentlichten Katalog mit der Registriernummer 1 987 760 507/09.99 "EHR" der Firma Rexroth, Seiten 2/55 bis 8/55, wobei darin das mit zwei Proportionalmagneten betätigbare Druckregelventil für den jeweils einfach wirkenden Hubzylinder eines Front- und eines Heckhubwerks jeweils ein baulich aufwändiges, leckagebehaftetes Dreistellungs-Dreiwege-Schieberventil ist.

In der europäischen Patentanmeldung mit dem Aktenzeichen 10 195 693.6 mit älterem Zeitrang wird für ein elektronisch-hydraulisches Hubwerksregelsystem für einen einfach wirkenden Hubzylinder vorgeschlagen, jeweils von einem Proportionalmagneten über eine Druckvorsteuerung betätigte, lastdruckunabhängig regelnde 2/2-Druckregelventile in Sitzventilbauweise für die EHR-Funktionen zu verwenden. Eine Schwimmstellungsfunktion wird nicht offenbart. Ein Lastdrucksignalkreis-Abschnitt ist direkt mit der Versorgungsregelung der Pumpe verbunden.

Weiterer Stand der Technik ist zu finden in: US 2009/050222 A1, US 6 397 655 B1, US 2004/188113 A1 und DE 203 17 749 U1.

Der Erfindung liegt die Aufgabe zugrunde, ein elektronisch-hydraulisches Hubwerksregelsystem der eingangs genannten Art, d.h. mit vielen verschiedenen EHR-Funktionen, trotz auch einer Schwimmstellungsfunktion baulich einfach und schnell ansprechend auszubilden.

Die gestellte Aufgabe wird mit den Merkmalen des Patentanspruchs 1 gelöst.

Da die beiden Druckregelventile trotz leckagefreier Absperrstellung strikt lastdruckunabhängig regeln, lassen sich alle üblichen EHR-Funktionen ausführen, wobei der bauliche Aufwand gering ist und wegen weniger Drosselstellen und einfacher und direkter Strömungswege im System rasches Ansprechverhalten zumindest bei vom Steuergerät initiierten Funktionsänderungen sichergestellt ist. Die Schwimmstellungsfunktion wird über das Steuergerät am 2/2-Senken-Druckregelventil eingestellt, wobei dann gleichzeitig das 2/2-Schwarz/Weiß-Magnetventil den Lastdrucksignalkreis-Abschnitt absperrt, um unerwünschte Reaktionen des Hubwerksregelsystems und/oder der Pumpe, bedingt durch Lastdrucksignaleinflüsse, auszuschließen. Die auf diese Weise über das EHR-Steuergerät wählbare Schwimmstellungsfunktion ermöglicht es beispielsweise, ein Anbaugerät am Hubwerk, wie einen Pflug, Schneepflug oder ein Mähwerk, unter dem gesamten oder einem Teil des Eigengewichts Bodenunebenheiten in Bodenkontakt folgen zu lassen, und zwar unabhängig von Relativbewegungen des Fahrzeugkörpers des mit dem Hubwerk ausgestatteten Fahrzeugs.

Zweckmäßig ist das Magnetventil im Signalkreis-Abschnitt als Sitzventil ausgebildet und so verschaltet, dass bei stromlosem Schwarz/Weiß-Magneten die Durchgangsstellung durch die Schließfeder eingestellt und gehalten wird. Die Absperrstellung ergibt sich bei über das Steuergerät gewählter Schwimmstellungsfunktion mit bestromtem Schwarz/Weiß-Magneten. In der Absperrstellung ist Leckagefreiheit in einer oder in beiden Strömungsrichtungen gegeben. Alternativ könnte das Magnetventil umgekehrt betätigt werden.

Bei einer zweckmäßigen Ausführungsform ist das 2/2-Heben-Druckregelventil bei maximaler Bestromung des Proportionalmagneten bis in eine zumindest im Wesentlichen ungedrosselte Durchgangsstellung bringbar, um bei der Hebensteuerung so wenig Drosselverluste wie möglich zu haben. Hingegen ist das 2/2-Senken-Druckregelventil mit zunehmender Bestromung des Proportionalmagneten ausschließlich in gedrosselte Durchgangsstellungen bringbar, beispielsweise um eine wünschenswerte hydraulische Dämpfung zu erzeugen, oder, vorzugsweise, in einem Regenerativbetrieb aus Lastbewegungen hydraulische Druckenergie in einen Druckspeicher zurückzuspeisen oder, vorzugsweise, eine Geschwindigkeitsbegrenzung zu erzielen.

Die Pumpe in der Pumpe/Rücklauf-Anordnung kann eine Verstellpumpe oder eine Konstantpumpe sein. Die Verstellpumpe wird aus dem Lastdrucksignalkreis bzw. Lastdrucksignalkreis-Abschnitt so geregelt, dass mit steigendem Lastdrucksignal eine höhere Fördermenge bereitgestellt und bei Ausbleiben des Lastdrucksignals bis auf eine minimale Fördermenge abgeregelt wird. Die Konstantpumpe kann als Versorgungsregelung eine Umlaufschaltung gegebenenfalls mit einem Druckwaagenventil enthalten, die die Fördermenge entweder direkt zum Rücklauf abströmen lässt oder an den Bedarf angepasst die Fördermenge bzw. den Druck für den Hubzylinder bereitstellt.

Um den Hubzylinder hydraulisch blockieren zu können, beispielsweise bei abgeschalteter Pumpe, ist es zweckmäßig, wenn stromab des 2/2-Heben-Druckregelventils ein in Richtung zur Pumpe sperrendes Rückschlagventil angeordnet ist.

Um die Energiebilanz des Systems zu verbessern, ist ferner zweckmäßig an eine Umgehungsleitung des 2/2-Heben-Druckregelventils zwischen der Pumpe und dem Knoten ein Druckspeicher angeschlossen, der durch eine Feder oder durch Gasdruck vorgespannt ist, ein bestimmtes unter Druck gesetztes Entnahmevolumen bereitstellt und Energie rückgewinnen lässt, wenn er bei abgeschalteter oder abgeregelter Pumpe mit dem Lastdruck geladen wird. Gespeicherte hydraulische Druckenergie entlastet die Pumpe.

Im Falle eines Druckspeichers ist zweckmäßig stromauf der Umgehungsleitung ein in Richtung zur Pumpe sperrendes Rückschlagventil angeordnet, um den Druckspeicher nicht nur durch die Pumpe, sondern auch aus dem Lastdruck laden zu können, und ist in der Umgehungsleitung stromauf des Knotens ein in Richtung zum Knoten sperrendes Rückschlagventil angeordnet, um das selbsttätige Entladen des Druckspeichers bzw. Verstellen des Hubzylinders ohne Einflussnahme des elektronisch-hydraulischen Hubwerkregelsystems zu vermeiden.

Da bei eingestellter Schwimmstellungsfunktion eine Lastrichtungsumkehr am Hubwerk nicht ausgeschlossen werden kann, ist es zweckmäßig, wenn das 2/2-Senken-Druckregelventil als in Richtung zur Hebenseite des Hubzylinders öffnendes Nachsaug-Rückschlagventil fungiert. Kommt es zu einer Lastrichtungsumkehr am Hubwerk, d.h. mit einer das Hubwerk hebend beaufschlagenden Last, dann wird zur Hebenseite des Hubzylinders Druckmittel aus dem Rücklauf nachgesaugt.

Da für unterschiedlichste EHR-Regelfunktionen und deren einwandfreie Regelung eine weitestgehend ideale Lastdruckunabhängigkeit wichtig ist, ist es zweckmäßig, wenn in der jeweiligen Druckvorsteuerung bei Bestromen des zugeordneten Proportionalmagneten aus dem Lastdruck an der Hebenseite des Hubzylinders eine dem Lastdruck proportionale und gegen die Betätigungskraft des Proportionalmagneten wirkenden Stellkraft hydraulisch erzeugbar ist, die dem Proportionalmagneten eine Rückmeldung über die tatsächlich vorliegende Lastdrucksituation gibt, so dass das Druckregelventil im Zusammenspiel der Druckvorsteuerung und der Stellkraft lastdruckunabhängig wirkt. Die Stellkraft kann in der Druckvorsteuerung beispielsweise über eine vom Proportionalmagneten verstellbare Verstelldrossel direkt am Proportionalmagneten erzeugt werden, wobei die Verstelldrossel baulich einfach in die Druckvorsteuerung eingegliedert werden kann. Solche lastunabhängig arbeitenden 2/2-Druckregelventile in Sitzventilbauweise sind beispielsweise bekannt aus EP 2 270 340 A, deren Gesamtoffenbarung hiermit durch Rückbeziehung inkorporiert wird.

Ausführungsformen des Erfindungsgegenstandes werden anhand der Zeichnungen erläutert. Es zeigen:
- Fig. 1: eine Schemadarstellung eines Hubwerks, kombiniert mit einem Blockschaltbild eines Hauptteiles eines elektronisch-hydraulischen Hubwerksregelsystems EHR, in stromlosem Zustand, und
- Fig. 2: eine durch einen integrierten Druckspeicher mit Energierückgewinnung betreibbare Ausführungsform.

Fig. 1 verdeutlicht als Blockschaltbild einen Hauptteil eines elektronisch-hydraulischen Hubwerksregelsystems E eines nicht näher dargestellten Fahrzeugs, das beispielsweise hinter einer Hinterachse oder vor einer Vorderachse 2 mit einem Hubwerk 1 ausgestattet ist (Fronthubwerk oder Heckhubwerk). Das Hubwerk 1 weist z.B. nach Art einer Dreipunkthebevorrichtung Oberlenker 3, Unterlenker 4 und Zwischenlenker 6 auf, wobei am Unterlenker 4 eine Anbringungsstelle 5 für beispielsweise ein Anbaugerät, wie einen Pflug, ein Mähwerk oder dgl., vorgesehen ist. Das Hubwerk 1 wird mit wenigstens einem einfach wirkenden Hubwerks-Hubzylinder Z betrieben, an dessen Hebenseite 8 eine Arbeitsleitung 7 angeschlossen ist.

Mit dem elektronisch-hydraulischen Hubwerksregelsystem E sind u.a. multiple EHR-Regelfunktionen ausführbar, die üblicherweise eine Lageregelung, eine Zugkraftregelung, eine Mischregelung, eine Schlupfregelung, eine Druckregelung, eine Anpresskrafteinstellung, eine Schwingungsdämpfung, eine externe Regelung, gegebenenfalls eine Wiegefunktion und dgl. in dem Fahrzeug ermöglichen, zuzüglich einer Schwimmstellungsfunktion, die beispielsweise gebraucht wird, damit ein Anbaugerät am Hubwerk in Bodenkontakt Bodenunebenheiten unabhängig von Fahrbewegungen des Fahrzeuges problemlos zu folgen vermag, und zwar unter dem vollen Eigengewicht oder unter einem einstellbaren Anteil des Eigengewichts.

Das elektronisch-hydraulische Hubwerksregelsystem E wird versorgt aus einer Pumpe/Rücklaufanordnung 9 mit einer Pumpe 10, im Ausführungsbeispiel einer Verstellpumpe, und einem Druckmittel bereithaltenden Rücklauf 13. Der Pumpe 10 ist eine Versorgungsregelung 11 zugeordnet, die in einen nicht dargestellten Lastdrucksignalkreis eingegliedert sein kann, und in der gezeigten Ausführungsform an einen Lastdrucksignalkreis-Abschnitt 36 angeschlossen ist und z.B. die Fördermenge bzw. den Druck in einer Versorgungsleitung 12 ausgangs der Pumpe 10 bedarfsabhängig einstellt.

Alternativ könnte die Pumpe 10 eine Konstantpumpe sein, deren Versorgungsregelung 11 beispielsweise eine Umlaufsteuerung mit einer Druckwaage aufweist, die abhängig vom Lastdrucksignal Fördermenge entweder in den Rücklauf 13 abströmen lässt oder die Fördermenge bzw. den Druck bedarfsabhängig bereitstellt.

Das elektronisch-hydraulische Hubwerksregelsystem E weist wenigstens ein elektronisches Steuergerät CU auf, das eine Eingabesektion 14 besitzen kann, und über Leitungen 15 an diverse Sensoren (nicht gezeigt) im Fahrzeug, Hubwerk 1 oder am Anbaugerät angeschlossen ist. Die Sensoren können Drehzahl- oder Geschwindigkeitssensoren, Kraftsensoren, Lagesensoren und dgl. sein. Über Leitungen 16 ist ferner das Steuergerät CU mit elektrischen Komponenten der Hydrauliksteuerung zwischen der Pumpe 10 und dem Hubzylinder Z verbunden.

Die Versorgungsleitung 12 vom Ausgang der Pumpe 10 führt zu einem Knoten 17 in der Arbeitsleitung 7. Stromauf des Knotens 17 und stromauf einer Abzweigung 35 ist ein 2/2-Heben-Druckregelventil 18 in Sitzventilbauweise angeordnet, das durch einen Proportionalmagneten 20 betätigbar ist, eine lastdruckunabhängige Druckvorsteuerung 21 aufweist, und durch eine Feder 19 bei stromlosem Proportionalmagneten 20 in der gezeigten Absperrstellung gehalten wird, in der die Versorgungsleitung 12 in Richtung zum Knoten 17 leckagefrei abgesperrt ist. Bei Bestromung des Proportionalmagneten 20 sind der Bestromung entsprechende Druckregel-Durchgangsstellungen einstellbar, wobei bei maximaler Bestromung eine zumindest im Wesentlichen ungedrosselte Durchgangsstellung 28 gegeben ist. Von der Abzweigung 35 kann eine gestrichelt angedeutete Vorsteuerleitung 22 zur Druckvorsteuerung 21 abzweigen, um den in Durchgangsstellungen des 2/2-Heben-Druckregelventils 18 stromauf eines in Richtung zur Pumpe 10 sperrenden Rückschlagventils 23 an der Hebenseite 8 wirkenden Lastdruck zu melden. Die Lastdruckmeldung kann auch ohne eigene Vorsteuerleitung 22 im Inneren des 2/2-Heben-Druckregelventils 18 erfolgen, und dient z.B. dazu, über eine vom Proportionalmagneten 20 verstellbare Verstelldrossel gegen die Betätigungskraft des Proportionalmagneten eine dem Lastdruck proportionale Stellkraft zu erzeugen, die der Proportionalmagnet 20 als Regelgröße verarbeitet, um lastdruckunabhängig regeln zu können. Ferner zweigt von der Abzweigung 35 der Lastdrucksignalkreis-Abschnitt 36 zur Versorgungsregelung 11 ab. Der Abschnitt 36 kann beispielsweise über ein nicht gezeigtes Wechselventil in den nicht gezeigten Lastdrucksignalkreis eingegliedert sein und führt ein Lastdrucksignal sobald der Proportionalmagnet 20 des 2/2-Heben-Druckregelventils 18 bestromt ist.

In einer vom Knoten 17 zum Rücklauf 13 verlaufenden Leitung 24 ist ein Systemdruckbegrenzungsventil 25 (Sekundärdruckbegrenzung) enthalten, dessen Ansprechdruck einstellbar ist.

In einer weiteren, vom Knoten 17 zum Rücklauf 13 verlaufenden Leitung 26 ist ein 2/2-Senken-Druckregelventil 27 in Sitzventilbauweise enthalten, das einen Proportionalmagneten 30 zur Betätigung einer lastdruckunabhängigen Druckvorsteuerung 31 aufweist. In dem 2/2-Senken-Druckregelventil 27 kann in der von einer Feder 29 bei stromlosem Proportionalmagneten 30 eingestellten Absperrstellung zwar leckagefreie Dichtheit zumindest in Strömungsrichtung zum Rücklauf 13 herrschen, dies jedoch hier z.B. gepaart mit einer Nachsaug-Rückschlagfunktion in Strömungsrichtung vom Rücklauf 13 zum Knoten 17. Ferner kann das 2/2-Senken-Druckregelventil 27 im Unterschied zum 2/2-Heben-Druckregelventil 18 abhängig von der Bestromung des Proportionalmagneten 30 variabel gedrosselte Durchgangsstellungen 31 einnehmen. Eine gestrichelt angedeutete Vorsteuerleitung 32 kann vorgesehen sein, um den Lastdruck an der Hebenseite 8 an die Druckvorsteuerung 31 zu melden, damit, wie erwähnt, auch hier mit dem Proportionalmagneten 30 durch eine vom Lastdruck abhängige Stellkraft strikt lastdruckunabhängig geregelt wird. Der Lastdruck kann alternativ innen im Ventil 27 zum Erzeugen der Steuerkraft abgegriffen werden (Entfall der Vorsteuerleistung 32).

In dem Lastdrucksignalkreis-Abschnitt 36 ist schließlich ein 2/2-Schwarz/Weiß-Magnetventil 37 mit einem gegen eine Schließfeder 39 wirkenden Schwarz/Weiß-Schaltmagneten 38 enthalten, das z.B. so verschaltet ist, dass es bei stromlosem Schwarz/Weiß-Magneten 38 die von der Schließfeder 39 eingestellte Durchgangsstellung hält, hingegen bei Bestromen des Schwarz/Weiß-Schaltmagneten 38 absperrt.

Die in Fig. 2 gezeigte Ausführungsform des elektronisch-hydraulischen Hubwerksregelsystems E unterscheidet sich von der der Fig. 1 dadurch, dass ein Regenerativbetrieb mit Energierückgewinnung möglich ist, da eine das 2/2-Heben-Druckregelventil 18 umgehende Leitung 40 von der Versorgungsleitung 12 zum Knoten 17 führt, an welche ein Druckspeicher 41 (z.B. mit Gasdruckvorspannung oder Federvorspannung) angeschlossen ist. Ferner ist hier ausgangs der Pumpe 10 ein zur Pumpe sperrendes Rückschlagventil 42 angeordnet, und stromauf des Knotens 17 ein in Richtung zum Knoten 17 sperrendes Rückschlagventil 43. Über das Rückschlagventil 43 kann, beispielsweise bei abgeschalteter Pumpe 10, der Lastdruck an der Hebenseite 8 des Hubzylinders Z zum Laden des Druckspeichers 41 genutzt werden, oder können Lastdrucksteigerungen beispielsweise resultierend aus Fahrbewegungen oder beim Beenden einer Absenkbewegung einer Last hierfür genutzt werden. Die rückgewonnene hydraulische Druckenergie kann zur Entlastung der Pumpe 10 genutzt werden, indem bei Bestromen des Proportionalmagneten 20 des 2/2-Heben-Druckregelventils 18 zunächst die gespeicherte Energie aus dem Druckspeicher 41 ohne Hilfe der Pumpe 10 benutzt wird. Außerdem ermöglicht der auch von der Pumpe 10 zu ladende Druckspeicher 41 eine vorbestimmte hydraulische Dämpfwirkung.

In beiden Ausführungsformen wird zum Ausfahren des Hubzylinders Z bei stromlosem Proportionalmagneten 30 der Proportionalmagnet 20 in einem der gewünschten Hebegeschwindigkeit entsprechenden Ausmaß bestromt, wobei das 2/2-Schwarz/Weiß-Magnetventil 37 in der gezeigten Durchgangsstellung ist und der Lastdruck an der Abzweigung 35 abgegriffen und an die Versorgungsregelung 11 übertragen wird. Die Hebebewegung des Hubzylinders Z erfolgt mit der gewählten Geschwindigkeit lastdruckunabhängig. Ist das Hubwerk 1 hydraulisch zu blockieren oder anzuhalten, werden beide Proportionalmagneten 20, 30 stromlos geschaltet. In Fig. 2 kann der Lastdruck an der Hebenseite 8 den Druckspeicher 41 laden. Ist das Hubwerk 1 abzusenken, wird bei stromlosem Proportionalmagneten 20 und unbestromtem Schwarz/Weiß-Schaltmagneten 38 der Proportionalmagnet 30 bestromt, um die Senken-Bewegung mit einer mit dem Stromwert proportionalen Geschwindigkeit zu steuern, wobei z.B. eine bestimmte Dämpfung oder Geschwindigkeitsbegrenzung eingestellt werden kann und zunächst gegebenenfalls der Druckspeicher 40 geladen wird.

Um eine Schwimmstellungsfunktion für das Hubwerk 1 einzustellen, schaltet das Steuergerät CU den Proportionalmagneten 20 stromlos, wird der Proportionalmagnet 30 gegebenenfalls maximal bestromt, und wird gleichzeitig der Schwarz/Weiß-Schaltmagnet 38 bestromt, so dass in der Absperrstellung des 2/2-Heben-Druckregelventils 18 das 2/2-Senken-Druckregelventil 27 seine drosselnde volle Durchgangsstellung (oder falls gewünscht, eine gedrosselte Zwischen-durchgangsstellung) einstellt und gleichzeitig der Lastdrucksignalkreis-Abschnitt 36 abgesperrt ist, so dass keine Lastdrucksignale zur Versorgungsregelung 11 gelangen.

Zu beiden Ausführungsformen in Fig. 1 und 2 ist angegeben, dass die Druckregelventile 18, 27 ideal lastdruckunabhängig arbeiten, z.B. entsprechend EP 10 195 693.6 oder gegebenenfalls sogar EP 2 270 340 A. Bei einer nicht gezeigten Alternative könnte nur das 2/2-Senken-Druckregelventil 27 lastdruckunabhängig arbeiten, weil das 2/2-Heben-Druckregelventil 18 gegebenenfalls durch die Versorgungsregelung 11 über das Lastdrucksignal so unterstützt wird, dass in der Kombination Lastdruckunabhängigkeit erzielt wird.

## Patentansprüche

1. Elektronisch-hydraulisches Hubwerksregelsystem (E) für wenigstens einen einfach wirkenden Hubwerks-Hubzylinder (Z), mit einem EHR-Steuergerät (CU), einem Lastdrucksignalkreis, und wenigstens einem vom Steuergerät (CU) über einen Proportionalmagneten (20, 30) betätigbaren Druckregelventil zwischen einer Pumpe/Rücklauf-Anordnung (9) und einer Hubwerks-Hubzylinder-Hebenseite (8), wobei die Pumpe (10) zur Versorgung einer zur Hebenseite (8) verlaufenden Arbeitsleitung (7) aus dem Lastdrucksignalkreis steuerbar und neben multiplen EHR-Regelfunktionen auch eine Hubzylinder-Schwimmstellungsfunktion über das EHR-Steuergerät (CU) einstellbar sind, **dadurch gekennzeichnet, dass** zwischen der Pumpe (10) und einem Knoten (17) der Arbeitsleitung (7) ein 2/2-Heben-Druckregelventil (18) in Sitzventil-bauweise mit Proportionalmagneten (20) und einer lastdruckunabhängigen Druckvorsteuerung (21) und zwischen dem Knoten (17) und dem Rücklauf (13) ein 2/2-Senken-Druckregelventil (27) in Sitzventilbauweise mit Proportionalmagneten (30) und einer lastdruckunabhängigen Druckvorsteuerung (31) vorgesehen sind, und dass in einem zwischen dem 2/2-Heben-Druckregelventil (18) und dem Knoten (17) abzweigenden und an eine Versorgungs-Regeleinrichtung (11) der Pumpe (10) angeschlossenen Lastdrucksignalkreis-Abschnitt (36) ein 2/2-Schwarz/Weiß-Magnetventil (37) angeordnet ist, das bei eingestellten EHR-Regelfunktionen offen ist und bei eingestellter Schwimmstellungsfunktion und bestromtem Proportionalmagneten (30) des 2/2-Senken-Druckregelventils (27) absperrt.

2. Elektronisch-hydraulisches Hubwerksregelsystem nach Anspruch 1, **dadurch gekennzeichnet, dass** das 2/2-Schwarz/Weiß-Magnetventil (37) ein Sitzventil mit einer bei stromlosem Schwarz/Weiß-Magneten (38) die Durchgangsstellung einstellenden Schließfeder (39) ist, das bei über das Steuergerät (CU) gewählter Schwimmstellungsfunktion unter Bestromen des Schwarz/Weiß-Magneten (38) in Absperrstellung bringbar ist.

3. Elektronisch-hydraulisches Hubwerksregelsystem nach Anspruch 1, **dadurch gekennzeichnet, dass** das 2/2-Heben-Druckregelventil (18) mit maximaler Bestromung des Proportionalmagneten (20) bis in eine im Wesentlichen ungedrosselte Durchgangsstellung (28) bringbar ist, und dass das 2/2-Senken-Druckregelventil (27) mit zunehmender Bestromung des Proportionalmagneten (30) in nur gedrosselte Durchgangsstellungen (34) bringbar ist, vorzugsweise in proportional variabel gedrosselte Durchgangsstellungen.

4. Elektronisch-hydraulisches Hubwerksregelsystem nach Anspruch 1, **dadurch gekennzeichnet, dass** die Pumpe (10) eine Verstellpumpe oder eine Konstantpumpe ist, jeweils mit zumindest an den das 2/2-Schwarz/Weiß-Magnetventil (37) enthaltenden Lastdrucksignalkreis-Abschnitt (36) angeschlossener Versorgungsregelung (11) für die Arbeitsleitung (7).

5. Elektronisch-hydraulisches Hubwerksregelsystem nach Anspruch 1, **dadurch gekennzeichnet, dass** zwischen der Abzweigung (35) des Lastdrucksignalkreis-Abschnittes (36) und dem Knoten (17) ein in Richtung zur Pumpe (10) sperrendes Rückschlagventil (23) angeordnet ist.

6. Elektronisch-hydraulisches Hubwerksregelsystem nach Anspruch 1, **dadurch gekennzeichnet, dass** an eine Umgehungsleitung (40) des 2/2-Heben-Druckregelventils (18) zwischen der Pumpe (10) und dem Knoten (17) ein Druckspeicher (41) mit Feder- oder Gasdruck-Vorspannung angeordnet ist.

7. Elektronisch-hydraulisches Hubwerksregelsystem nach Anspruch 6, **dadurch gekennzeichnet, dass** stromauf der Umgehungsleitung (40) ein in Richtung zur Pumpe (10) sperrendes Rückschlagventil (42) und in der Umgehungsleitung (40) stromauf des Knotens (17) ein in Richtung zum Knoten (17) sperrendes Rückschlagventil (43) angeordnet sind.

8. Elektronisch-hydraulisches Hubwerksregelsystem nach Anspruch 1, **dadurch gekennzeichnet, dass** das 2/2-Senken-Druckregelventil (27), zumindest bei stromlosem Proportionalmagneten (30), als in Richtung zur Hebenseite (8) öffnendes Nachsaug-Rückschlagventil (33) fungiert.

9. Elektronisch-hydraulisches Hubwerksregelsystem nach wenigstens einem der vorhergehenden Ansprüche, **dadurch gekennzeichnet, dass** in oder bei der jeweiligen Druckvorsteuerung (21, 31) bei Bestromen des Proportionalmagneten (20, 30) aus dem jeweiligen Lastdruck an der Hebenseite (8) eine dem Lastdruck proportionale, gegen die Betätigungskraft des Proportionalmagneten wirkende Stellkraft hydraulisch erzeugbar ist, vorzugsweise über eine vom Proportionalmagneten (20, 30) betätigbare, in die Druckvorsteuerung (21, 31) eingegliederte Verstelldrossel.

## Claims

1. Electronic-hydraulic hoisting gear regulation system (E) for at least one single acting hoisting gear-lifting cylinder (z), comprising an EHR-control device (CU), a load pressure signal circuit, and at least one pressure regulating valve between a pump/return-assembly (9) and a lifting side (8) of the hoisting gear-lifting cylinder (z), the pressure regulating valve being actuatable by the control device (CU) via a proportional solenoid (20, 30), wherein the pump (10) is controlled by the load pressure signal circuit (4) for supplying a working line (7) extending to the lifting side (8), and wherein in addition to multiple EHR-regulating functions by the EHR-control device (CU) a floating position function of the lifting cylinder (z) can be adjusted, **characterized in that** a 2/2-lifting pressure regulating valve (18) designed as a seat valve and having proportional solenoids (20) and a load pressure independent pilot control (21) is arranged between the pump (10) and a knot (17) of the working line (7), that a 2/2-lowering-pressure regulating valve (27) designed as a seat valve and having proportional solenoids (30) and a load pressure independent pilot control (30) is arranged between the knot (7) and the return (13), and that in a section (36) of the load pressure signal circuit connected to a supplying regulating assembly (11) of the pump (10) and branching off between the 2/2-lifting pressure regulating valve (18) and the knot (17) a 2/2-black/white-solenoid valve (37) is provided, which is in a through-flow position when EHR-regulating functions are set and which is in a blocking position when the floating position function is adjusted and a proportional solenoid (30) of the 2/2-lowering-pressure regulating valve (27) is supplied with electric current.

2. Electronic-hydraulic hoisting gear regulation system according to claim 1, **characterized in that** the 2/2-black/white-solenoid valve (37) is a seat valve having a closing spring (39) for adjusting the through-flow position when the black/white-solenoid (38) is current-free, and that the seat valve can be switched into the blocking position with electric current supplied to the black/white-solenoid (38) and when the floating position function is selected by the control device (CU).

3. Electronic-hydraulic hoisting gear regulation system according to claim 1, **characterized in that** the 2/2-lifting-pressure regulating valve (18) can be switched to a through-flow position (28) substantially without then executing a throttling effect and with maximum electric current supplied to the proportional solenoid (20), and that the 2/2-lowering-pressure regulating valve (27) can be switched with increasing electric current supplied to the proportional solenoid (30) into through-flow position (34) only with a throttling effect, preferably, into proportionally variable throttling through-flow positions.

4. Electronic-hydraulic hoisting gear regulation system according to claim 1, **characterized in that** the pump (10) is either a variable capacity pump or a constant displacement pump, respectively having a supply regulation (11) for supplying the working line (7), the supply regulation (11) being connected at least with the load pressure signal circuit-section (36) containing the 2/2-black/white solenoid valve (37).

5. Electronic-hydraulic hoisting gear regulation system according to claim 1, **characterized in that** a check valve (23) is arranged between the branching-off (35) of the load pressure signal circuit-section (36) and the knot (17), the check valve (23) blocking in a direction toward the pump (10).

6. Electronic-hydraulic hoisting gear regulation system according to claim 1, **characterized in that** a pressure accumulator (41) having a spring pre-load or gas pressure pre-load connected with a deviating line (40) deviating from the 2/2-lifting-pressure regulating valve (18) between the pump (10) and the knot (17).

7. Electronic-hydraulic hoisting gear regulation system according to claim 6, **characterized in that** upstream of the deviating line (40), a check valve (42) blocking in a direction towards the pump (10) and in the deviating line (40) upstream of the knot (17), a check valve (43) blocking in a direction towards the knot (17) are provided.

8. Electronic-hydraulic hoisting gear regulation system according to claim 1, **characterized in that** the 2/2-lowering-pressure regulating valve (27), at least when the proportional solenoid (30) is current-free, functions as a suction-check valve (33) opening in a direction to the lifting side (8).

9. Electronic-hydraulic hoisting gear regulation system according to at least one of the preceding claims, **characterized in that** within or at the respective pilot control (21, 31) by the respective load pressure at the lifting side (8) and when the proportional solenoid (20, 30) is supplied with electric current, an actuating force can be generated hydraulically and counter to the actuating force of the proportional solenoid (20, 30), which actuating force is proportional to the load pressure, preferably by an adjustable aperture incorporated into the pressure pilot control (21, 31) and actuated by the proportional solenoid (20, 30).

## Revendications

1. Système de régulation hydro-électronique (E) de groupe de relevage, destiné à au moins un vérin de levage de groupe de relevage (Z), à simple effet, comprenant un appareil de commande EHR (CU), un circuit de signal de pression de charge, et au moins une vanne de régulation de pression qui peut être actionnée par l'appareil de commande (CU) par l'intermédiaire d'un aimant proportionnel (20, 30), et est située entre un agencement de pompe/retour (9) et un côté levage (8) du vérin de levage de groupe de relevage, la pompe (10) pouvant être commandée à partir du circuit de signal de pression de charge pour alimenter une conduite de travail (7) menant au côté levage (8), et une fonction de position flottante du vérin de levage pouvant être réglée en plus de multiples fonctions de régulation EHR, par l'intermédiaire de l'appareil de commande EHR (CU), **caractérisé en ce qu'**entre la pompe (10) et un noeud (17) de la conduite de travail (7), est prévue une vanne de régulation de pression de levage 2/2 (18) du type vanne à siège avec aimant proportionnel (20) et commande pilote de pression (21) indépendante de la pression de charge, et entre le noeud (17) et le retour (13), est prévue une vanne de régulation de pression d'abaissement 2/2 (27) du type vanne à siège avec aimant proportionnel (30) et commande pilote de pression (31) indépendante de la pression de charge, et **en ce que** dans un tronçon de circuit de signal de pression de charge (36) dérivé entre la vanne de régulation de pression de levage 2/2 (18) et le noeud (17) et raccordé à un dispositif de régulation d'alimentation (11) de la pompe (10), est agencée une électrovanne 2/2 tout ou rien (37), qui est ouverte dans le cas où sont réglées des fonctions de régulation EHR, et qui ferme lorsque la fonction de position flottante est réglée et que l'aimant proportionnel (30) de la vanne de régulation de pression d'abaissement 2/2 (27) est alimenté en courant.

2. Système de régulation hydro-électronique de groupe de relevage selon la revendication 1, **caractérisé en ce que** l'électrovanne 2/2 tout ou rien (37) est une vanne à siège avec un ressort de fermeture (39) réglant la position de passage pour un aimant tout ou rien (38) non alimenté en courant, la vanne à siège pouvant être amenée dans la position de fermeture lorsque la fonction de position flottante est sélectionnée par l'appareil de commande (CU) et que l'aimant tout ou rien (38) est alimenté en courant.

3. Système de régulation hydro-électronique de groupe de relevage selon la revendication 1, **caractérisé en ce que** la vanne de régulation de pression de levage 2/2 (18) peut être amenée, par une alimentation en courant maximum de l'aimant proportionnel (20), jusqu'à une position de passage (28) sensiblement non étranglée, et **en ce que** la vanne de régulation de pression d'abaissement 2/2 (27) ne peut être amenée, par une alimentation croissante en courant de l'aimant proportionnel (30), que dans des positions de passage étranglées (34), de préférence dans des positions de passage étranglées de manière proportionnellement variable.

4. Système de régulation hydro-électronique de groupe de relevage selon la revendication 1, **caractérisé en ce que** la pompe (10) est une pompe à cylindrée variable ou une pompe constante, avec dans chaque cas une régulation d'alimentation (11) pour la conduite de travail (7), raccordée au tronçon de circuit de signal de pression de charge (36) renfermant l'électrovanne 2/2 tout ou rien (37).

5. Système de régulation hydro-électronique de groupe de relevage selon la revendication 1, **caractérisé en ce qu'**entre la dérivation (35) du tronçon de circuit de signal de pression de charge (36) et le noeud (17) est agencé un clapet antiretour (23) bloquant en direction de la pompe (10).

6. Système de régulation hydro-électronique de groupe de relevage selon la revendication 1, **caractérisé en ce qu'**à une conduite de contournement (40) de la vanne de régulation de pression de levage 2/2 (18), entre la pompe (10) et le noeud (17) est agencé un accumulateur de pression (41) avec précontrainte à ressort ou à gaz.

7. Système de régulation hydro-électronique de groupe de relevage selon la revendication 6, **caractérisé en ce qu'**en amont de la conduite de contournement (40) est agencé un clapet antiretour (42) bloquant en direction de la pompe (10), et dans la conduite de contournement (40), en amont du noeud (17), est agencé un clapet antiretour (43) bloquant en direction du noeud (17).

8. Système de régulation hydro-électronique de groupe de relevage selon la revendication 1, **caractérisé en ce que** la vanne de régulation de pression d'abaissement 2/2 (27) fait office, au moins dans le cas où l'aimant proportionnel (30) n'est pas alimenté en courant, de vanne antiretour de ré-aspiration (33) ouvrant en direction du côté levage (8).

9. Système de régulation hydro-électronique de groupe de relevage selon l'une au moins des revendications précédentes, **caractérisé en ce que** dans ou au niveau de la commande pilote de pression (21, 31) respective, lors de l'alimentation en courant de l'aimant proportionnel (20, 30), il est possible de produire hydrauliquement, à partir de la pression de charge respective du côté levage (8), une force de réglage proportionnelle à la pression de charge et agissant à l'encontre de la force d'actionnement de l'aimant proportionnel, de préférence par l'intermédiaire d'un étranglement de réglage pouvant être actionné par l'aimant proportionnel (20, 30) et intégré à la commande pilote de pression (21, 31).
